# FASCICULE DE BREVET EUROPEEN

(11) **EP 4 328 673 B1**
(45) Date de publication et mention de la délivrance du brevet: **25.02.2026**
(21) Numéro de dépôt: 22191782.6
(22) Date de dépôt: 23.08.2022
(51) Int. Cl.: G04B 13/00, G04B 19/08, G04B 19/24, G04B 21/04, G04F 7/08

(54) **MECANISME D'HORLOGERIE A CAME**
UHRWERKSMECHANISMUS MIT NOCKE
CAM TIMEPIECE MECHANISM

(43) Date de publication de la demande: 28.02.2024
(73) Titulaire: Patek Philippe SA Genève, 1204 Genève (CH)
(72) Inventeur: KRÜTTLI, Anthony, 1228 Plan-les-Ouates (CH); MARANGE, Mathieu, 1228 Plan-les-Ouates (CH)
(74) Mandataire: Micheli & Cie SA

(56) Documents cités:
- EP-A1- 3 070 536
- CH-A- 90 116
- CH-B1- 713 209
- US-A- 4 671 670
- US-A1- 2014 086 025

## Description

La présente invention concerne un mécanisme d'horlogerie à came. La présente invention concerne en particulier un mécanisme de chronographe à came dans lequel la chaine cinématique entrainant la came comprend une paire de mobiles non circulaires aux profils conjugués en prise directe l'un avec l'autre et configurés pour permettre une lecture optimale de l'information transmise par la came.

Les cames sont communément utilisées en horlogerie, par exemple pour mesurer et/ou mémoriser une information horaire qui sera lue par un palpeur en appui contre le profil de la came. Typiquement, le palpeur est fixé à l'extrémité d'un levier, l'autre extrémité du levier étant configurée pour actionner par exemple un mécanisme d'affichage ou une sonnerie en fonction de l'information lue sur la came. De tels mécanismes à came sont utilisés par exemple dans les quantièmes, dans les répétitions ou sonneries passantes, dans les chronographes, etc. Le document CH 90 116 A décrit une application particulière d'une came dans un mécanisme horloger pour une pièce d'horlogerie vingt-quatre heures dans lequel. le changement d'affichage des signes horaires 1 à 12 ou 13 à 24 est commandé à l'aide d'une came et d'une paire de palpeurs suiveurs en contact continu avec la came. La came est tournée d'un pas toutes les douze heures.

Dans certaines applications, l'information transmise par la came réside dans la valeur du diamètre de la came, par exemple dans la hauteur d'un échelon se trouvant en regard du palpeur. Si la came comprend plusieurs échelons, chaque échelon peut correspondre par exemple à une valeur discrète d'une information horaire, par exemple un nombre de fractions de seconde mesurées par un mécanisme de chronographe, un nombre d'heures, de quarts d'heure et/ou de minutes à sonner, un jour de la semaine à afficher, etc. Le palpeur est alors de préférence mis en contact avec le profil de la came à la demande d'un utilisateur ou à des moments déterminés par le mécanisme horloger.

Dans d'autres applications, l'information transmise par la came réside dans le passage en regard du palpeur d'un saut du profil de la came, c'est-à-dire d'un segment très court comportant une variation significative du rayon de la came. Le palpeur est alors par exemple en contact continu avec le profil de la came au cours de sa rotation et provoque à chaque saut détecté par exemple l'incrémentation de l'affichage d'un quantième ou le déclenchement d'une sonnerie.

Quelle que soit l'application, le passage d'un saut du profil de la came en regard du palpeur est un moment critique car il correspond à une phase de transition entre deux états du mécanisme horloger. Des erreurs de positionnement de la came, en particulier d'un saut du profil, par rapport au palpeur, dues par exemple aux tolérances de fabrication des pièces et aux différents jeux de fonctionnement, peuvent induire des erreurs de lecture de l'information sur la came et/ou un décalage horaire dans l'affichage de l'information.

Dans le cas de limaçons, c'est-à-dire de cames comprenant un ou plusieurs bras comprenant chacun plusieurs échelons, il est connu d'utiliser un dispositif mécanique additionnel appelé surprise afin d'éviter toute erreur si une lecture de l'information est demandée tandis qu'un saut entre l'échelon le plus haut et l'échelon le plus bas est proche du point de lecture. Ce dispositif de sûreté est fixé sur le limaçon et prolonge le plus haut échelon si une lecture de l'information est demandée à ce moment-là. Un inconvénient de cette solution est qu'elle est relativement volumineuse. La surprise augmente en effet l'épaisseur de la came et occupe donc de la place en hauteur par exemple dans un boitier de montre. De plus, la commande de la surprise nécessite l'ajout de pièces supplémentaires. En outre, des accordages, par exemple par limage, doivent souvent être réalisés sur le « bec » du palpeur pour assurer la bonne lecture sur les échelons des limaçons.

Il existe par ailleurs des embrayages non circulaires permettant de varier la vitesse angulaire au cours d'un tour d'un mobile mené à vitesse constante. Le document EP 3 070 536 A1 décrit par exemple un quantième dont le disque d'affichage est entraîné par l'intermédiaire d'un engrenage non circulaire qui entraîne un pignon à goupilles qui engrène avec une denture du disque d'affichage. L'engrenage non circulaire est configuré pour une rotation angulaire plus lente du pignon à goupilles dans la zone angulaire morte que dans la zone active, c'est-à-dire dans la zone angulaire entraînant un changement de l'affichage, le but étant de permettre un changement rapide de position du disque d'affichage et de minimiser l'intervalle de temps durant lequel le pignon à goupilles ne bloque pas sûrement le disque d'affichage.

Un but de la présente invention est de proposer un mécanisme horloger avec came, en particulier un mécanisme de chronographe, présentant une grande fiabilité de lecture des informations sur une came tout en étant relativement compact et simple de réalisation.

Ce but est atteint à l'aide du mécanisme horloger tel que revendiqué à la revendication 1 et une pièce d'horlogerie selon la revendication 10.

Ce but et d'autres avantages sont atteints en particulier par un mécanisme de chronographe comprenant une chaine cinématique comprenant un premier mobile fixé en rotation autour d'un premier axe de rotation et un deuxième mobile fixé en rotation autour d'un deuxième axe de rotation, le premier mobile étant en prise avec le deuxième mobile en un point de contact, le premier mobile étant configuré pour être entrainé directement ou indirectement par un organe moteur et pour entrainer directement le deuxième mobile, une came pour la mesure et/ou la mémorisation d'une information horaire correspondant à des minutes, secondes ou fractions de seconde, la came comprenant un profil à diamètre variable avec au moins un échelon et au moins un saut, la came étant directement ou indirectement entrainée par le deuxième mobile, et un palpeur pour lire l'information horaire mesurée et/ou mémorisée par appui contre le profil de la came lorsque la came est immobilisée, le premier mobile et le deuxième mobile étant des mobiles non circulaires aux profils conjugués, et la chaine cinématique étant configurée de sorte que le rapport entre une première distance mesurée entre le premier axe de rotation et le point de contact et une deuxième distance mesurée entre le deuxième axe de rotation et le point de contact est plus grand lorsque le au moins un saut est en regard du palpeur que lorsqu'une partie du au moins un échelon est en regard du palpeur. De préférence, la chaine cinématique est configurée de sorte que le rapport entre une première distance mesurée entre le premier axe de rotation et le point de contact et une deuxième distance mesurée entre le deuxième axe de rotation et le point de contact est plus grand lorsque le au moins un saut est en regard du palpeur que lorsque le milieu du au moins un échelon est en regard du palpeur.

L'utilisation de mobiles non circulaires pour l'entrainement de la came permet ainsi de moduler le mouvement de rotation de la came et faire en sorte que le pas angulaire de la came soit plus grand lors du passage d'un saut du profil de la came en regard du palpeur que lors du passage d'un échelon, ou au moins d'une partie d'un échelon, en regard du palpeur. De cette manière, la transition entre deux états du mécanisme horloger se fait rapidement, évitant ainsi les erreurs de lecture et de représentation de l'information transmise par la came.

Le premier mobile et/ou le deuxième mobile a par exemple un profil en forme d'ellipse et/ou en forme de polygastéroïde.

Le premier mobile et le deuxième mobile sont par exemple configurés pour que le deuxième mobile effectue un tour complet autour du deuxième axe de rotation lorsque le premier mobile effectue un tour complet autour du premier axe de rotation.

Selon d'autres formes d'exécution, le premier mobile et le deuxième mobile sont configurés de sorte que le deuxième mobile effectue un nombre entier de tours complets autour du deuxième axe de rotation lorsque le premier mobile effectue un tour complet autour du premier axe de rotation, ou de sorte que le deuxième mobile effectue un tour complet autour du deuxième axe de rotation lorsque le premier mobile effectue un nombre entier de tours complets autour du premier axe de rotation.

De préférence, la came comprend un nombre entier d'échelons et le même nombre entier de sauts, chaque saut étant séparé du prochain saut le long du profil par un échelon, le premier mobile et le deuxième mobile étant configurés pour que le rapport entre la première distance et la deuxième distance soit toujours plus grand lorsqu'un quelconque des sauts est en regard du palpeur que lorsqu'un quelconque des échelons est en regard du palpeur.

Le but énoncé ci-dessus et d'autres avantages sont également atteints par une pièce d'horlogerie comprenant un mouvement de montre et un tel mécanisme de chronographe.

La présente invention sera mieux comprise à la lecture de la description détaillée illustrée par les figures, où :
- La figure 1 illustre une came sous la forme d'un colimaçon comprenant un bras unique avec dix échelons ;
- La figure 2 illustre un engrenage non circulaire selon une forme d'exécution de l'invention ;
- La figure 3 illustre la modulation du pas angulaire obtenu à l'aide de l'engrenage de la figure 3 ;
- La figure 4 illustre un mécanisme horloger selon une forme d'exécution de l'invention ;
- La figure 5 illustre un mécanisme horloger selon une autre forme d'exécution de l'invention.

La figure 1 illustre à titre d'exemple une came 1 sous la forme d'un limaçon dont le profil périphérique comprend dix échelons 11 et dix sauts 12, chaque échelon 11 étant séparé de l'échelon 11 suivant par un saut 12. Une telle came dans un mécanisme horloger permet par exemple de mesurer et/ou mémoriser une information horaire pouvant prendre dix valeurs discrètes distinctes, par exemple un chiffre de zéro à neuf correspondant à une fraction de temps : minutes, secondes, fraction de seconde, ou à toute autre information horaire.

La lecture de l'information se fait de manière connue par exemple à l'aide d'un palpeur, non représenté sur les figures, en appui contre le profil du limaçon 1. La valeur de l'information est déterminée par la hauteur de l'échelon 11 au point de lecture, c'est-à-dire au rayon du limaçon 1 en regard du palpeur. La représentation de la valeur lue se fait alors de manière également connue, par exemple à l'aide d'une aiguille, d'un disque associé à un guichet, un mécanisme de sonnerie. Le palpeur est par exemple fixé à une extrémité d'un levier dont l'axe de rotation est fixe par rapport à l'axe de rotation 10 de la came 1, tandis que l'autre extrémité du levier est liée au mécanisme de représentation de l'information qui est configuré pour représenter la valeur lue sur la came par le palpeur.

Selon l'invention, la came 1 est entrainée en rotation autour de son axe 10 par une chaine cinématique comprenant au moins deux mobiles non circulaires en prise l'un avec l'autre. Un exemple de mobiles non circulaires selon l'invention est illustré à la figure 2. Selon cette forme d'exécution, les mobiles non circulaires sont deux roues dentées elliptiques 2, 3 dont les profils primitifs sont conjugués, de sorte qu'elles restent constamment en prise l'une avec l'autre lorsqu'elles tournent autour de leurs axes de rotation 20, 30 respectifs. Selon les formes d'exécution, les dents visent le centre de rotation ou sont normales à la primitive. Dans la forme d'exécution illustrée, les profils primitifs des deux roues dentées elliptiques 2, 3 sont configurés de sorte que le rapport de transmission moyen est de 1, la roue dentée elliptique menée 3 effectuant exactement un tour complet lorsque la roue dentée elliptique menante 2 effectue un tour complet.

Les roues dentées 2, 3 étant non circulaires, leurs rayons R1, R2 respectifs au point de contact 4, c'est-à-dire la distance mesurée entre leurs axes de rotation 20, 30 respectifs et le point de contact 4 correspondant au point de contact des trajectoires primitives des roues dentées 2, 3, varient en fonction de leur position angulaire. Le rapport entre les vitesses angulaires de deux mobiles en prise l'un avec l'autre étant inversement proportionnel au rapport entre leurs rayons au point de contact, le rapport entre les vitesses angulaires des roues dentées elliptiques 2, 3 varie également en fonction de leur position angulaire. Comme illustré de manière schématique à la figure 3 pour les mobiles non circulaires 2, 3 illustrés à la figure 2, ce rapport varie de manière périodique et passe par un maximum α1 et par un minimum α2 à chaque tour des roues dentées elliptiques 2, 3.

D'autres formes d'exécution sont cependant possibles dans le cadre de l'invention. Il est par exemple possible d'envisager un engrenage non circulaire dont le rapport d'engrenage est différent de 1 et/ou dont les mobiles sont de forme plus complexe qu'une ellipse, par exemple en forme d'étoile, comme expliqué plus loin. Le nombre de maxima ou minima absolus ou relatifs du rapport des vitesses angulaires par tour de l'un ou l'autre des mobiles peut alors différer de 1.

Les roues dentées elliptiques 2, 3 sont par exemple entrainées par un mouvement de montre mécanique. Elles tournent alors pas-à-pas et le rapport entre les pas angulaires des roues dentées elliptiques 2, 3 varie également de manière similaire. La roue dentée elliptique menante 2 est par exemple entrainée directement ou indirectement par un mouvement de montre à une vitesse de rotation constante, c'est-à-dire avec un pas angulaire constant. Par conséquent, le pas angulaire de la roue dentée elliptique menée 3 varie pour atteindre un pas angulaire maximum α1 et un pas angulaire minimum α2 à chaque tour complet.

Il est cependant envisageable d'entrainer l'engrenage non circulaire de l'invention par d'autres moyens et/ou selon un rythme différent, par exemple par un mouvement continu et/ou non constant.

Selon l'invention, la chaine cinématique entrainant la came 1 et comprenant deux mobiles non circulaires, est configurée pour que le pas angulaire de la came soit plus élevé lorsqu'un saut passe en regard du palpeur que lorsqu'une partie plus centrale d'un échelon est en regard du palpeur. En d'autres termes, la chaine cinématique entrainant la came 1 et comprenant les deux mobiles non circulaires est configurée de sorte que la vitesse angulaire de la came soit plus élevée lorsque la position de la came correspond à une phase de transition entre deux états du mécanisme horloger que lorsque la position de la came correspond à un autre moment d'une telle phase.

Dans le cas d'un engrenage non circulaire tel que celui illustré à la figure 2 entrainant une came 1 telle que celle illustrée à la figure 1, par exemple, la came 1 est par exemple entrainée par la roue menée 3 à travers un rouage démultiplicatif non représenté, ou rouage réducteur, avec un rapport 1 : 10 configuré de sorte que les roues dentées elliptiques 2, 3 sont dans une position angulaire correspondant au pas angulaire maximum α1 chaque fois qu'un saut 12 de la came 1 est en regard ou proche du palpeur et que les roues dentées elliptiques 2, 3 sont dans une position angulaire correspondant au pas angulaire minimum α2 chaque fois que le centre d'un échelon 11 est en regard ou proche du palpeur. De cette manière, la rotation du limaçon 1 est ralentie lorsque les parties centrales des échelons 11 sont en regard du palpeur et accélérée lorsque les sauts 12 passent en regard du palpeur.

D'autres configurations des mobiles non circulaires et/ou de la came sont toutefois possibles dans le cadre de l'invention. Par exemple, les profils des mobiles non circulaires peuvent être choisis de sorte que le rapport de transmission moyen soit différent de 1. Par ailleurs, la came peut prendre toute forme appropriée pour transmettre une information horaire discrète et comporter par exemple un seul saut et un seul échelon, ou plusieurs bras comportant chacun un ou plusieurs sauts et échelons, etc. Il est également envisageable dans le cadre de l'invention de cumuler plusieurs engrenages non circulaires dans un train de rouage pour générer en sortie des variations de vitesse angulaire adaptées à des limaçons qui auraient des échelons dont le pas n'est pas constant, ou pour générer en sortie une rotation avec une vitesse angulaire constante alors que certains mobiles intermédiaires tournent à des vitesses angulaires variables.

Selon un premier exemple, le mécanisme horloger de l'invention est un mécanisme de chronographe avec affichage digital configuré pour permettre le comptage et l'affichage d'une information horaire au dixième de seconde, dont une partie de la chaine cinématique est illustrée schématiquement à la figure 4. L'affichage digital du temps mesuré se fait par exemple de manière connue à l'aide d'un mécanisme d'affichage non représenté, comprenant des disques portant des chiffres à afficher au travers de guichets. Les chiffres comprennent par exemple un chiffre des dixièmes de seconde, un chiffre des secondes, un chiffre des dizaines de seconde, etc. Selon certaines formes d'exécution, le mécanisme d'affichage est par exemple mixte, comprenant l'affichage de chiffre pour les dixièmes de seconde, les secondes et les dizaines de seconde, et un affichage par aiguille, par exemple rétrograde, pour les minutes et/ou les heures.

Le mécanisme de chronographe est de préférence destiné à être intégré dans une pièce d'horlogerie, par exemple dans une montre bracelet, et est configuré pour être entrainé par un organe moteur, par exemple le mouvement de la pièce d'horlogerie et/ou un organe moteur dédié. Pour des raisons de lisibilité, l'organe moteur n'est pas représenté sur les figures. L'organe moteur est par exemple un mouvement mécanique dont la fréquence est de 5Hz, effectuant ainsi un pas chaque dixième de seconde. Lorsque le chronographe est actionné, une roue de chronographe 5 du mécanisme de chronographe est entrainée en rotation par l'organe moteur, par exemple par l'intermédiaire d'une roue d'embrayage non représentée et/ou par le redémarrage de l'organe moteur.

Le mouvement de chronographe comprend en outre une came 1, par exemple pour la mesure et la mémorisation du chiffre des unités des secondes, et une came 9, par exemple pour la mesure et la mémorisation des dixièmes de seconde. Ces cames 1, 9 sont mises en rotation par le mouvement de la roue de chronographe 5 pendant le chronométrage au travers de la chaine cinématique 5, 6, 7, 2, 3 du mécanisme de chronographe. Lorsque le chronométrage est arrêté, les cames 1, 9 sont immobilisées et l'information concernant le chiffre des secondes mesurées et concernant le chiffre des dixièmes de seconde mesurés pendant le chronométrage est alors lue sur le profil de chaque came 1, 9 par un palpeur respectif et affichée, par exemple par un mécanisme d'affichage spécifique sur une partie dédiée du cadran de la montre bracelet. Les cames 1, 9 sont par exemple des limaçons comme celui illustré à la figure 1, c'est-à-dire des limaçons comprenant chacun dix échelons 11 séparés par dix sauts 12, chaque échelon correspondant à une valeur de zéro à neuf. Lors du chronométrage, le limaçon des secondes 1 tourne d'un tour toutes les dix secondes, tandis que le limaçon des dixièmes de seconde 9 effectue un tour par seconde.

La chaine cinématique du mécanisme de chronographe comprend la roue de chronographe 5 qui entraine un rouage multiplicatif comprenant par exemple deux mobiles 6, 7 entrainant à leur tour le limaçon des dixièmes de seconde 9. Pendant le chronométrage, la roue de chronographe 5 effectue par exemple un tour par minute. Le rouage multiplicatif 6, 7 est configuré de sorte que le limaçon des dixièmes de seconde 9 effectue un tour par seconde. La fréquence du mouvement de montre étant de 5 Hz, le limaçon des dixièmes de seconde 9 effectue ainsi dix pas de de 36° par tour complet. La position angulaire du limaçon des dixièmes de seconde 9 sur son axe est de préférence déterminée de sorte qu'à chaque pas le milieu d'un échelon du limaçon des dixièmes de seconde 9 soit positionné en regard du palpeur correspondant.

Selon l'invention, le limaçon des secondes 1 est entrainé par l'intermédiaire de mobiles non circulaires, par exemple par l'intermédiaire de deux roues dentées elliptiques 2, 3 aux profils conjugués, pour effectuer un tour en dix secondes lors du chronométrage. La roue dentée elliptique menante 2 est par exemple solidaire en rotation du limaçon des dixièmes de seconde 9 et entraine la roue dentée elliptique menée 3 à la même fréquence, soit un tour par seconde. La roue dentée elliptique 3 menée entraine ensuite le limaçon des secondes 1 par l'intermédiaire d'un rouage réducteur ayant un rapport de transmission de 1 : 10, comprenant par exemple un pignon 4 coaxial et solidaire de la roue dentée elliptique menée 3 et une roue 13 entrainée par le pignon 4, coaxiale et solidaire de la came des secondes 1.

Les mobiles non circulaires 2, 3 du mécanisme de chronographe étant elliptiques, le pas angulaire de la roue dentée elliptique menée 3 passe par un maximum et par un minimum à chaque tour, comme illustré à la figure 3. Le limaçon des secondes 1 étant entrainé par le mobile elliptique mené 3 par l'intermédiaire du rouage réducteur 4, 13 ayant un rapport de transmission de 1 : 10, sa vitesse angulaire, et donc son pas angulaire, passe par dix maximas et par dix minimas à chaque tour. Selon l'invention, le limaçon des secondes 1 est orienté sur son axe de telle manière que le pas angulaire est à un maximum lorsqu'un saut du limaçon des dixièmes de seconde 1 est en regard ou au moins à proximité immédiate du palpeur des dixièmes de seconde, et que le pas angulaire est à un minimum lorsque le milieu d'un échelon 11 du limaçon des secondes 1 se trouve en regard ou au moins à proximité immédiate du palpeur des secondes.

Le limaçon des secondes 1 étant configuré pour effectuer un tour en dix secondes et la fréquence du mouvement de la montre étant de 5Hz, le limaçon des secondes 1 effectue dix pas par seconde, soit cent pas par tour. Le pas angulaire moyen est donc théoriquement de 3,6°. Selon l'invention, il a été calculé qu'avec des roues elliptiques 2, 3 mesurant par exemple 4 mm x 2,2 mm, le pas maximal du limaçon des dixièmes de seconde est de 21,98°. En disposant le limaçon de telle manière que le pas angulaire soit maximal lorsqu'un saut 12 passe en regard ou est au moins à proximité immédiate du palpeur des dixièmes de seconde, il est possible d'éviter qu'une lecture du temps mesuré ne se fasse sur un saut 12 ou sur l'extrémité d'un échelon, malgré les erreurs de positionnement possibles dues à la précision de fabrication des mobiles de la chaine cinématique, qui peuvent mener à des erreurs de positionnement de quelques degrés. L'homme du métier comprendra que la position angulaire de la came 1 par rapport à la position angulaire du rouage non elliptique sera déterminée en fonction de la position angulaire du palpeur par rapport à l'axe 10 de la came.

Pour des raisons de lisibilité, seules les cames 9, 1 permettant la mesure et la mémorisation du chiffre de l'unité des secondes mesurées et des dixièmes de seconde sont représentées. Le mouvement de chronographe comprend cependant de préférence une troisième came pour la mesure et la mémorisation du chiffre des dizaines des secondes mesurées. La troisième came comprend ainsi par exemple six échelons et six sauts et effectue un tour par minute. La came des dizaines de seconde est par exemple entrainée par un rouage démultiplicateur entrainé par la roue des secondes 13 ou par un autre mobile du mouvement de chronographe. La came des dizaines de seconde est par exemple également entrainée par l'intermédiaire d'un rouage non circulaire.

La figure 5 illustre une autre forme d'exécution d'un mouvement de chronographe selon l'invention. Selon cette autre forme d'exécution, la chaine cinématique comprend un rouage multiplicateur 6, 8 pour entrainer le limaçon des dixièmes de seconde 9 d'une part, et un rouage multiplicateur 6, 2', 3' pour entrainer le limaçon des secondes 1. Selon cette forme d'exécution, la chaine cinématique 6, 2', 3' entrainant le limaçon des secondes 1 comprend un premier mobile non circulaire 2' sous la forme d'un mobile polygastéroide à cinq branches et un deuxième mobile non circulaire 3' au profil conjugué sous la forme d'un mobile polygastéroïde à dix branches. Le rapport de transmission moyen entre les deux mobiles non linéaires est donc de 1 :2, le mobile polygastéroïde mené 3' effectuant un tour complet tandis que le mobile polygastéroïde menant 2' en fait deux.

Le limaçon des secondes 1 est solidaire en rotation du mobile polygastéroïde mené 3' qui effectue un tour en dix secondes, avec un pas tous les dixièmes de seconde. Lors du chronométrage, la vitesse angulaire du mobile polygastéroïde menant 2' est de préférence régulière, tandis que la vitesse angulaire du mobile polygastéroïde mené 3' passe par dix maximas et dix minimas à chaque tour complet. La position angulaire du limaçon des secondes 1 par rapport à la position angulaire des mobiles polygastéroïdes 2', 3' est alors choisie de sorte que le pas angulaire est à un maximum lorsqu'un saut du limaçon des secondes 1 est en regard du palpeur des secondes, et que le pas angulaire est à un minimum lorsque le milieu d'un échelon 11 du limaçon des secondes 1 se trouve en regard du palpeur des secondes.

Selon encore une forme d'exécution qui ne fait pas partie de l'invention, le mécanisme horloger est un mécanisme de répétition ou de sonnerie passante. De manière connue, une ou plusieurs cames avec un nombre d'échelons approprié sont utilisées pour déterminer les heures, les quarts d'heures et/ou les minutes à sonner à la demande et/ou au passage de l'heure dite.

Une ou plusieurs cames du mécanisme de répétition ou de sonnerie passante sont entrainées par une chaine cinématique similaire aux chaines cinématiques décrites ci-dessus et comprenant au moins un premier mobile noncirculaire menant entrainé directement ou indirectement par un mouvement de montre, en prise avec un deuxième mobile non circulaire mené au profil conjugué à celui du premier mobile non circulaire. La ou les cames entrainées par cette chaine cinématique sont ensuite disposées angulairement de sorte que la vitesse angulaire de la came soit maximale lorsqu'un saut de leur profil passe en regard du palpeur correspondant et que la vitesse angulaire soit minimale lorsque le milieu d'un échelon se trouve en regard du palpeur. De préférence, le nombre de maximas et minimas de la vitesse angulaire, ou du pas angulaire par tour complet de la came correspond au nombre de sauts et d'échelons que comprend le profil. De cette manière, la lecture de l'heure pour une sonnerie à la demande et/ou la précision horaire de la sonnerie peut être optimisée sans utilisation d'un mécanisme de surprise.

Selon une autre forme d'exécution qui ne fait pas partie de l'invention, le mécanisme horloger est un mécanisme de quantième. De manière connue, le mécanisme de quantième comprend par exemple une came à saut unique pour incrémenter l'affichage de la date et/ou une came comprenant plusieurs sauts et plusieurs échelons correspondant par exemple aux mois de l'année et/ou aux jours de la semaine.

Une ou plusieurs de ces cames sont entrainées par une chaine cinématique comprenant au moins un premier mobile non circulaire menant en prise avec un deuxième mobile non circulaire mené qui entraine à son tour une ou plusieurs cames. La ou les cames sont de préférence disposées sur la chaine cinématique de sorte que leur vitesse angulaire soit maximale au moment du changement de date, c'est-à-dire lorsqu'un saut de leur profil passe en regard du palpeur correspondant, par exemple un palpeur suiveur configuré pour incrémenter un affichage de quantième. La came, par exemple une came à saut unique et échelon unique, est entrainée par le mouvement de montre par l'intermédiaire de la chaine cinématique du mécanisme de quantième de l'invention. La came effectue par exemple un tour en vingt-quatre heures et est accélérée lorsque l'heure affichée par la pièce d'horlogerie, par exemple une montre-bracelet, approche de minuit, de sorte que le changement de l'affichage de la date se fasse le plus rapidement possible et le plus près possible de minuit.

## Revendications

1. Mécanisme de chronographe comprenant :
- une chaine cinématique comprenant un premier mobile (2, 2') fixé en rotation autour d'un premier axe de rotation (20, 20') et un deuxième mobile (3, 3') fixé en rotation autour d'un deuxième axe de rotation (30, 30'), le premier mobile (2, 2') étant en prise avec le deuxième mobile (3, 3') en un point de contact (4), le premier mobile (2, 2') étant configuré pour être entrainé directement ou indirectement par un organe moteur et pour entrainer directement le deuxième mobile (3, 3'),
- une came (1) pour la mesure et/ou la mémorisation d'une information horaire correspondant à des minutes, secondes ou fractions de seconde, la came (1) comprenant un profil à diamètre variable avec au moins un échelon (11) et au moins un saut (12), la came (1) étant directement ou indirectement entrainée par le deuxième mobile (3, 3'), et
- un palpeur pour lire l'information horaire mesurée et/ou mémorisée par appui contre le profil de la came (1) lorsque la came (1) est immobilisée,
**caractérisé en ce que** le premier mobile (2, 2') et le deuxième mobile (3, 3') sont des mobiles non circulaires aux profils conjugués, et **en ce que** la chaine cinématique est configurée de sorte que le rapport (R1/R2) entre une première distance (R1) mesurée entre le premier axe de rotation (20, 20') et le point de contact (4) et une deuxième distance (R2) mesurée entre le deuxième axe de rotation (30, 30') et le point de contact (4) est plus grand lorsque le au moins un saut (12) est en regard du palpeur que lorsqu'une partie du au moins un échelon (11) est en regard du palpeur.

2. Mécanisme de chronographe selon la revendication précédente, dans lequel la chaine cinématique est configurée de sorte que le rapport (R1/R2) entre une première distance (R1) mesurée entre le premier axe de rotation (20, 20') et le point de contact (4) et une deuxième distance (R2) mesurée entre le deuxième axe de rotation (30, 30') et le point de contact (4) est plus grand lorsque le au moins un saut (12) est en regard du palpeur que lorsque le milieu du au moins un échelon (11) est en regard du palpeur.

3. Mécanisme de chronographe selon l'une des revendications précédentes, dans lequel le premier mobile (2, 2') et/ou le deuxième mobile (3, 3') a un profil en forme d'ellipse.

4. Mécanisme de chronographe selon l'une des revendications précédentes, dans lequel le deuxième mobile (3, 3') et/ou le premier mobile (2, 2') a un profil en forme de polygastéroïde.

5. Mécanisme de chronographe selon l'une des revendications précédentes, dans lequel le premier mobile (2, 2') et le deuxième mobile (3, 3') sont configurés pour que le deuxième mobile (3, 3') effectue un tour complet autour du deuxième axe de rotation (30, 30') lorsque le premier mobile (2, 2') effectue un tour complet autour du premier axe de rotation (20, 20').

6. Mécanisme de chronographe selon l'une des revendications 1 à 4, dans lequel le premier mobile (2, 2') et le deuxième mobile (3, 3') sont configurés de sorte que le deuxième mobile (3, 3') effectue un nombre entier de tours complets autour du deuxième axe de rotation (30, 30') lorsque le premier mobile (2, 2') effectue un tour complet autour du premier axe de rotation (20, 20').

7. Mécanisme de chronographe selon l'une des revendications 1 à 4, dans lequel le premier mobile (2, 2') et le deuxième mobile (3, 3') sont configurés de sorte que le deuxième mobile (3, 3') effectue un tour complet autour du deuxième axe de rotation (30, 30') lorsque le premier mobile (2, 2') effectue un nombre entier de tours complets autour du premier axe de rotation (20, 20').

8. Mécanisme de chronographe selon l'une des revendications précédentes, dans lequel la came comprend un nombre entier d'échelons (11) et le même nombre entier de sauts (12), chaque saut (12) étant séparé du prochain saut le long du profil par un échelon (11), le premier mobile et le deuxième mobile étant configurés pour que le rapport entre la première distance (R1) et la deuxième distance (R2) soit toujours plus grand lorsqu'un quelconque des sauts (12) est en regard du palpeur que lorsqu'un quelconque des échelons (11) est en regard du palpeur.

9. Pièce d'horlogerie comprenant un mouvement de montre et un mécanisme de chronographe selon une des revendications précédentes, le mécanisme de chronographe étant configuré pour être entrainé par le mouvement de montre.

## Patentansprüche

1. Chronographen-Mechanismus, umfassend:
- eine kinematische Kette, die ein erstes Drehteil (2, 2'), das um eine erste Drehachse (20, 20') drehfest ist, und ein zweites Drehteil (3, 3') umfasst, das um eine zweite Drehachse (30, 30') drehfest ist, wobei das erste Drehteil (2, 2') mit dem zweiten Drehteil (3, 3') an einem Kontaktpunkt (4) ineinandergreift, wobei das erste Drehteil (2, 2') dazu ausgestaltet ist, direkt oder indirekt von einem Antriebsorgan mitgenommen zu werden und das zweite Drehteil (3, 3') direkt mitzunehmen,
- eine Kurvenscheibe (1) zur Messung und/oder Speicherung einer Zeitinformation, die den Minuten, Sekunden oder Sekundenbruchteilen entspricht, wobei die Kurvenscheibe (1) ein Profil mit veränderlichem Durchmesser mit mindestens einer Stufe (11) und mindestens einem Sprung (12) umfasst, wobei die Kurvenscheibe (1) direkt oder indirekt von dem zweiten Drehteil (3, 3') mitgenommen wird, und
- einen Taster zum Lesen der gemessenen und/oder gespeicherten Zeitinformation durch Auflage gegen das Profil der Kurvenscheibe (1), wenn die Kurvenscheibe (1) festgestellt ist,
**dadurch gekennzeichnet, dass** das erste Drehteil (2, 2') und das zweite Drehteil (3, 3') nicht kreisförmige Drehteile mit konjugierten Profilen sind, und dadurch, dass die kinematische Kette derart ausgestaltet ist, dass das Verhältnis (R1/R2) zwischen einem ersten gemessenen Abstand (R1) zwischen der ersten Drehachse (20, 20') und dem Kontaktpunkt (4) und einem zweiten gemessenen Abstand (R2) zwischen der zweiten Drehachse (30, 30') und dem Kontaktpunkt (4) grösser ist, wenn der mindestens eine Sprung (12) sich gegenüber dem Taster befindet als wenn ein Teil von mindestens einer Stufe (11) sich gegenüber dem Taster befindet.

2. Chronographen-Mechanismus nach dem vorhergehenden Anspruch, wobei die kinematische Kette derart ausgestaltet ist, dass das Verhältnis (R1/R2) zwischen einem ersten gemessenen Abstand (R1) zwischen der ersten Drehachse (20, 20') und dem Kontaktpunkt (4) und einem zweiten gemessenen Abstand (R2) zwischen der zweiten Drehachse (30, 30') und dem Kontaktpunkt (4) grösser ist, wenn der mindestens eine Sprung (12) sich gegenüber dem Taster befindet, als wenn die Mitte der mindestens einen Stufe (11) sich gegenüber dem Taster befindet.

3. Chronographen-Mechanismus nach einem der vorhergehenden Ansprüche, wobei das erste Drehteil (2, 2') und/oder das zweite Drehteil (3, 3') ein Profil mit elliptischer Form aufweist bzw. aufweisen.

4. Chronographen-Mechanismus nach einem der vorhergehenden Ansprüche, wobei das zweite Drehteil (3, 3') und/oder das erste Drehteil (2, 2') ein Profil mit polygasteroider Form aufweist bzw. aufweisen.

5. Chronographen-Mechanismus nach einem der vorhergehenden Ansprüche, wobei das erste Drehteil (2, 2') und das zweite Drehteil (3, 3') derart ausgestaltet sind, dass das zweite Drehteil (3, 3') eine vollständige Umdrehung um die zweite Drehachse (30, 30') vollzieht, wenn das erste Drehteil (2, 2') eine vollständige Umdrehung um die erste Drehachse (20, 20') vollzieht.

6. Chronographen-Mechanismus nach einem der Ansprüche 1 bis 4, wobei das erste Drehteil (2, 2') und das zweite Drehteil (3, 3') derart ausgestaltet sind, dass das zweite Drehteil (3, 3') eine ganze Anzahl vollständiger Umdrehungen um die zweite Drehachse (30, 30') vollzieht, wenn das erste Drehteil (2, 2') eine vollständige Umdrehung um die erste Drehachse (20, 20') vollzieht.

7. Chronographen-Mechanismus nach einem der Ansprüche 1 bis 4, wobei das erste Drehteil (2, 2') und das zweite Drehteil (3, 3') derart ausgestaltet sind, dass das zweite Drehteil (3, 3') eine vollständige Umdrehung um die zweite Drehachse (30, 30') vollzieht, wenn das erste Drehteil (2, 2') eine ganze Anzahl vollständiger Umdrehungen um die erste Drehachse (20, 20') vollzieht.

8. Chronographen-Mechanismus nach einem der vorhergehenden Ansprüche, wobei die Kurvenscheibe eine ganze Anzahl von Stufen (11) und die gleiche Anzahl von Sprüngen (12) umfasst, wobei jeder Sprung (12) von dem nächsten Sprung entlang des Profils durch eine Stufe (11) getrennt ist, wobei das erste Drehteil und das zweite Drehteil derart ausgestaltet sind, dass das Verhältnis zwischen dem ersten Abstand (R1) und dem zweiten Abstand (R2) immer grösser ist, wenn ein beliebiger der Sprünge (12) sich gegenüber dem Taster befindet, als wenn eine beliebige der Stufen (11) sich gegenüber dem Taster befindet.

9. Uhr, die ein Uhrwerk und einen Chronographen-Mechanismus nach einem der vorhergehenden Ansprüche umfasst, wobei der Chronographen-Mechanismus dazu ausgestaltet ist, von dem Uhrwerk mitgenommen zu werden.

## Claims

1. Chronograph mechanism comprising:
- a kinematic chain comprising a first mobile (2, 2') fixed in rotation about a first axis of rotation (20, 20') and a second mobile (3, 3') fixed in rotation about a second axis of rotation (30, 30'), the first mobile (2, 2') being in engagement with the second mobile (3, 3') at a point of contact (4), the first mobile (2, 2') being configured to be driven directly or indirectly by a drive member and to drive the second mobile (3, 3') directly,
- a cam (1) for measuring and/or storing time information corresponding to minutes, seconds or fractions of a second, the cam (1) comprising a profile of variable diameter with at least one step (11) and at least one jump (12), the cam (1) being directly or indirectly driven by the second mobile (3, 3'), and
- a feeler to read the measured and/or stored time information by bearing against the profile of the cam (1) when the cam (1) is immobilised,
**characterised in that** the first mobile (2, 2') and the second mobile (3, 3') are non-circular mobiles with conjugate profiles, and **in that** the kinematic chain is configured so that the ratio (R1/R2) between a first distance (R1) measured between the first axis of rotation (20, 20') and the point of contact (4) and a second distance (R2) measured between the second axis of rotation (30, 30') and the point of contact (4) is greater when the at least one jump (12) is facing the feeler than when a part of the at least one step (11) is facing the feeler.

2. Chronograph mechanism as claimed in the preceding claim, wherein the kinematic chain is configured so that the ratio (R1/R2) between a first distance (R1) measured between the first axis of rotation (20, 20') and the point of contact (4) and a second distance (R2) measured between the second axis of rotation (30, 30') and the point of contact (4) is greater when the at least one jump (12) is facing the feeler than when the middle of the at least one step (11) is facing the feeler.

3. Chronograph mechanism as claimed in one of the preceding claims, wherein the first mobile (2, 2') and/or the second mobile (3, 3') has a profile in the form of an ellipse.

4. Chronograph mechanism as claimed in one of the preceding claims, wherein the second mobile (3, 3') and/or the first mobile (2, 2') has a profile in the shape of a polygasteroid.

5. Chronograph mechanism as claimed in one of the preceding claims, wherein the first mobile (2, 2') and the second mobile (3, 3') are configured so that the second mobile (3, 3') effects one complete turn about the second axis of rotation (30, 30') when the first mobile (2, 2') effects one complete turn about the first axis of rotation (20, 20').

6. Chronograph mechanism as claimed in one of claims 1 to 4, wherein the first mobile (2, 2') and the second mobile (3, 3') are configured so that the second mobile (3, 3') effects an integer number of complete turns about the second axis of rotation (30, 30') when the first mobile (2, 2') effects one complete turn about the first axis of rotation (20, 20').

7. Chronograph mechanism as claimed in one of claims 1 to 4, wherein the first mobile (2, 2') and the second mobile (3, 3') are configured so that the second mobile (3, 3') effects one complete turn about the second axis of rotation (30, 30') when the first mobile (2, 2') effects an integer number of complete turns about the first axis of rotation (20, 20').

8. Chronograph mechanism as claimed in one of the preceding claims, wherein the cam comprises an integer number of steps (11) and the same integer number of jumps (12), each jump (12) being separated from the next jump along the profile by a step (11), the first mobile and the second mobile being configured so that the ratio between the first distance (R1) and the second distance (R2) is always greater when any of the jumps (12) is facing the feeler than when any of the steps (11) is facing the feeler.

9. Timepiece comprising a watch movement and a chronograph mechanism as claimed in one of the preceding claims, the chronograph mechanism being configured to be driven by the watch movement.
